# EUROPÄISCHE PATENTSCHRIFT

(11) **EP 1 152 077 B1**
(45) Veröffentlichungstag und Bekanntmachung des Hinweises auf die Patenterteilung: **13.07.2005**
(21) Anmeldenummer: 01109814.2
(22) Anmeldetag: 21.04.2001
(51) Int. Cl.: D03D 49/60

(54) **Drehantrieb für die Webblattstütze einer Webmaschine**
Rotary drive for the reed support of a loom
Entraînement rotatif pour le support du peigne d'un métier à tisser

(30) Priorität: 03.05.2000 DE 10021520
(43) Veröffentlichungstag der Anmeldung: 07.11.2001
(73) Patentinhaber: LINDAUER DORNIER GESELLSCHAFT M.B.H, 88129 Lindau (DE)
(72) Erfinder: Krumm, Valentin, 88138 Hergensweiler (DE); Löhr, Heinz-Peter, 88145 Maria-Thann (DE); Holz, Hans-Joachim, 88131 Lindau (DE)

(56) Entgegenhaltungen:
- EP-A- 0 440 579
- EP-A- 0 674 031
- WO-A-99/49114
- DE-A- 19 821 094
- DATABASE WPI Section Ch, Week 198451 Derwent Publications Ltd., London, GB; Class F03, AN 1984-316447 XP002244529 -& JP 59 199841 A (TOYODA AUTOMATIC LOOM CO LTD), 13. November 1984 (1984-11-13)

## Beschreibung

Die Erfindung betrifft einen Drehantrieb für die Webblattstütze einer Webmaschine nach den Merkmalen des Oberbegriffs der Patentansprüche 1 und 5.

Allgemein bekannt in Webmaschinen ist, dass der Antrieb der das Webblatt tragenden Blattstütze von dem Hauptantrieb der Webmaschine über geeignete getriebliche Mittel abgeleitet wird. Dabei erweist sich bei Webmaschinen, die den neuestens Stand der Technik repräsentieren, die starre Kopplung zwischen dem Hauptantrieb respektive der Hauptantriebswelle und der Blattstütze immer mehr als Einschränkung für den Webbetrieb, weil eine derartige Kopplung Nachteile der Gestalt mit sich bringt, dass eine Änderung des Schwenkwinkels der Blattstütze oder des Webblattes ohne kostenaufwendige Maßnahmen nicht möglich ist.

Eine solche kostenaufwendige Maßnahme zur Änderung des Schwenkwinkels eines Webblattes geht z.B. aus der EP 0 892 100 A1 hervor.
Die EP 0 892 100 A1 offenbart eine Vorrichtung zur Änderung der Anschlagstellung eines Webblattes in einer Webmaschine.
Der Antrieb der Blattstütze (Weblade) ist vom Hauptantrieb der Webmaschine abgeleitet.
Die Blattstütze ist bekanntermaßen zur Ausführung einer oszillierenden hin- und hergehenden Grundbewegung um eine Schwenkachse schwenkbar, wobei ein Antriebsorgan über getriebliche Mittel mit einer in der Blattstütze vorhandenen Schwenkachse wirkverbunden ist. Das Webblatt soll also zusätzlich zur Grundbewegung in der Lage sein, z.B. bei der Herstellung von Frottier, seine Anschlagstellung zu ändern.
Der Antrieb zur Ausführung der Grundbewegung der Blattstütze erfolgt in bekannter Weise über eine Wirkverbindung mit dem Hauptantrieb der Webmaschine.

Bekannt ist aus der EP 0 440 579 B1 ein Antriebsystem für die ein Webblatt tragende Blattstüzte, welches Antriebsystem unabhängig von dem Hauptantrieb der Webmaschine wirksam ist.
Das Antriebsystem besteht aus Mitteln zu Übertragung einer variablen Drehzahl eines Elektromotors auf die Welle der das Webblatt tragenden Blattstütze, wobei der Motor von einem Regler zum Verändern der Drehzahl gesteuert wird.
Die Übertragung der Antriebsleistung des Elektromotors auf die Blattstützwelle bedarf also eines Antriebsystems, z.B. in Gestalt von wenigstens einem Koppelgetriebe oder einem Exzentergetriebe oder eines Riementriebes.
Derartige Antriebsysteme erfordern einen entsprechenden Bauraum innerhalb der Webmaschine.
Die Antriebsysteme sind außerdem verschleissanfällig und wartungsaufwendig.

Ferner ist aus der DE 198 21 094 A1 eine Webmaschine bekannt, deren Webblatt mittels eines elektromagnetischen Linearantriebs in eine gesteuerte, hin- und hergehende Bewegung versetzt werden soll.
Zu diesem Zwecke greift an der das Webblatt tragenden Blattstütze ein Pleuel an.
Das Pleuel und ein Elektromagnet bilden dabei den elektromagnetischen Linearantrieb für die Blattstütze bzw. das Webblatt aus.
Ein derartiger Antrieb erlaubt, sowohl den Schwenkwinkel der Blattstütze beliebig einzustellen, und zwar unabhängig vom Hauptantrieb der Webmaschine, als auch die Blattanschlagsfrequenz den Erfordernissen auf einfache Weise anzupassen.
Neben den unbestreitbaren Vorteilen besitzt der Gegenstand gemäß der DE 198 21 094 A1 nicht unwesentliche Nachteile.
Das Pleuel stellt als Kontruktionselement eine kritische Lösung dar, weil seine Anbindung an die Blattstütze eine Lagerung erfordert, die einem erheblichen Verschleiss unterliegt.
Innerhalb kurzer Zeitintervalle anstehende Wartungsarbeiten wären die Folge, was die Produktivität einer solchen Webmaschine erheblich beeinträchtigen würde.
Ein unbeachtetes Lagerspiel überträgt sich andererseits auf die Anschlagbewegung des Webblattes in dem Sinne, dass die Qualität der Blattanschläge unterschiedlich ist. Diese Unterschiede sind im hergestellten Gewebe deutlich erkennbar und zwar als ungenügend dichte oder extrem dichte Stellen (Streifen).

Ein weiterer Nachteil dieser Konstruktion wird darin gesehen, dass der Antrieb nur außerhalb der Webschaftanordnung in der Webmaschine positioniert werden kann.

Dies aber erfordert eine relativ steife Konstruktion, um eine oszillierende Bewegung der Blattstütze zu realisieren.
Der Fachmann erkennt ferner, dass die vorbekannte Antriebslösung für die Blattstütze die Leistungsfähigkeit der Webmaschine im Hinblick auf Drehzahl und auf Webbreite erheblich begrenzt.

Aus JP 59-199 841 ist ein in seiner Antriebsrichtung umkehrbarer Linear-Drehantrieb für die Blattstütze des Webblattes einer Webmaschine bekannt. Die Blattstütze ist zusammen mit dem Webblatt zum Zwecke des Anschlagens von wenigstens einem Schussfaden an die Anschlagkante eines herzustellenden Gewebes um die Mittenachse einer Blattstützwelle schwenkbeweglich gelagert und mit dem Linear-Drehantrieb durch geeignete Mittel antriebsverbunden. Die Blattstützwelle ist hier Teil des elektro-magnetischen Linear-Direktantriebes.
Der Webblatt- bzw. Blattstützenantrieb erfordert aufgrund seiner Konzeption einen erheblichen Bauraum zum Erzeugen der Antriebsdrehmomente und zu deren Übertragung auf die Blattstütze.

Vor dem Hintergrund des bekannten Standes der Technik ist es Aufgabe der Erfindung, einen Antrieb für die das Webblatt tragende Blattstütze zu schaffen, der die negativen Faktoren des Standes der Technik vermeidet.
Der Blattstützenantrieb soll, insbesondere im Hinblick auf geforderte Leistungsparameter der Webmaschine, nicht einschränkend wirken, der Blattstützenantrieb soll massearm ausgebildet und keinen zusätzlichen Bauraum erfordern, der Blattstützenantrieb soll in jeder Phase des Webprozesses, also beginnend mit dem Start der Webmaschine eine gleichbleibende Dynamik der Blattstützen realisieren, der Blattstützenantrieb soll Anlaufstellen im Gewebe vermeiden und schließlich soll der Blattstützenantrieb sowohl zum Weben von Glatt- als auch zum Weben von Frottiergewebe geeignet sein.

Erfindungsgemäß wird die Aufgabe durch die Merkmale der Patentansprüche 1 und 5 gelöst.

Danach ist gemäß Patentanspruch 1 erfindungswesentlich, dass die ansich bekannte Welle der Blattstütze einer Webmaschine Teil eines elektromotorischen Direktdrehantriebes ist, der einen Stator und wahlweise einen Innenrotor oder einen Außenrotor besitzt.
Die Welle ist als Stator in einem Außenrotor mit einem elektrisch aktiven Bereich und einem Montageteil aufgenommen und drehfest in der Webmaschine gelagert.
Das Webblatt ist, wie ansich bekannt, über eine Blattleiste und im Normalfall über mehrere Blattstützen mit dem Montageteil des Außenrotors kraftschlüssig verbunden.

Als Direktantrieb ist in Ausgestaltung der Erfindung vorgesehen, dass dieser ein elektrischer Servomotor oder ein radial ausgelegter elektrischer Linearmotor ist.

Mit Hilfe der erfindungsgemäßen Anordnung ist es möglich, sowohl die Grundstellung der Blattstütze mit einem Drehwinkel α1 im Rahmen des Gesamtschwenkwinkels der Blattstütze beliebig einzustellen, als auch die Größe des Oszillationswinkels α2 der Blattstütze zu variieren.

Erfindungswesentlich nach den Merkmalen der Patentansprüche ist ferner, dass die Welle der Blattstütze einer Webmaschine der Rotor (Läufer) wenigstens eines elektromotorischen Direktdrehantriebes ist, während der Stator drehfest mit dem Maschinengestell verbunden ist. Die Funktion von Rotor und Stator sind in diesem Falle, im Vergleich zur vorgenannten Ausbildung, vertauscht.

Sind zwei Antriebe oder lediglich ein Antrieb vorgesehen, können diese an den Enden der Blattstützwelle positioniert sein.

Bei einer Mehrfachanordnung von Antrieben, also mehr als zwei Antriebe, ist es funktionsbedingt erforderlich, dass der den Stator bildende Teil im Schwenkbereich der Blattstützen eine segmentartig ausgebildete Aussparung besitzt.

Es ist verständlich, dass relativ breite Webmaschinen im Vergleich zu schmalen Webmaschinen ein höheres Drehmoment der Blattstützwelle erfordern.
Zu diesem Zweck ist in Ausgestaltung der Erfindung vorgesehen, mehrere gleichartige Antriebe über die Länge der Blattstützwelle vorzusehen.

Erfindungswesentlich nach den Merkmalen des Patentanspruches 5 ist, dass, wie bereits erwähnt, die Antriebe für die Blattstützwelle als radial ausgelegte Linearmotoren ausgebildet sind. Dabei kann die Blattstützwelle ein feststehendes oder drehbewegliches Konstruktionselement sein. Die mit der Blattstützwelle verbundenen Blattstützen sind im Falle der feststehenden Blattstützwelle schwenkbeweglich um die Längsmittenachse der Blattstützwelle in Lagern aufgenommen. Die Blattstützen sind zumindest in einem Bereich zwischen Blattleiste und ihrer Lagerung auf der Blattstützwelle derartig segmentartig ausgebildet, dass ein- oder doppelseitig auf den segmentartigen Flächen mehrere Permanentmagnete angeordnet sind, die erfindungsgemäß zusammen mit der Blattstütze den Sekundärteil (Schlitten) eines elektromagnetischen Linearmotors bilden.
Den Primärteil des Linearmotors bilden Spulen, die auf einem ebenfalls segmentartig ausgebildeten und drehfest mit der Blattstützwelle verbundenen Spulenträger angeordnet sind, und zwar der Position der Permanentmagnete des Sekundärteils entsprechend.
Die so zueinander positionierten Primär- und Sekundärteile bilden erfindungsgemäß jeweils einen Scheibenankermotor aus.

In weiterer Ausgestaltung der Erfindung nach den Merkmalen der Patentansprüche ist erfindungsgemäß vorgesehen, dass bei Verwendung von wenigstens zwei der erfindungsgemäßen Antriebe ein Antrieb der hinschwingenden und der andere Antrieb der herschwingenden Bewegung der Blattstützen dient.

Zur Erfassung und Meldung der Winkelpositionen der Blattstützen innerhalb eines vorbestimmten Grenzwinkelbereiches ist wenigstens einer der Antriebe mit einem Resolver ausgestattet der signalübertragend mit der elektronischen Steuereinheit der Webmaschine verbunden ist.

Mit den erfindungsgemäßen Antrieben lassen sich in vorteilhafter Weise die unterschiedlichsten Anschlagspositionen und Anschlagskräfte eines Webblattes in Bezug auf die Schussfadenanschlagkante des Gewebes realisieren.

Von Vorteil ist, dass bereits beim Start der Webmaschine die Dynamik des Webblattes erreicht wird, wie sie im kontinuierlich ablaufenden Webprozess erforderlich ist.
Weitere Vorteilswirkungen ergeben sich aus der nachfolgenden Erfindungsbeschreibung.

Die Erfindung wird nachfolgend durch Ausführungsbeispiele näher erläutert.

In den Zeichnungen zeigen:
- Figur 1: den elektromotorischen Direktdrehantrieb der Webblattstütze mit Webblatt einer Webmaschine als Servoaußenläufer in der Seitenansicht;
- Figur 2: den elektromotorischen Direktdrehantrieb der Webblattstütze mit Webblatt einer Webmaschine als Servoinnenläufer in der Seitenansicht;
- Figur 3: den elektromotorischen Direktdrehantrieb gem. Figur 2 in der Draufsicht,
- Figur 4: eine schematische Darstellung der Webmaschine in der Draufsicht mit mehreren elektromotorischen Direktdrehantrieben der Webblattstütze,
- Figur 5: den elektromagnetischen Antrieb der Webblattstütze mit Webblatt einer Webmaschine als radial angeordneten Linearmotor,
- Figur 6: die Blattstütze mit Sekundärteilen,
- Figur 7: das die Primärteile tragende Bauteil und
- Figur 8: die Blattstütze mit doppelseitig angeordneten Sekundärteilen in der Seitenansicht nach Figur 5.

In Figur 1 ist die Blattstützwelle 4 einer nicht dargestellten Webmaschine als Stator mit Spulen 5 ausgebildet. Der Direktdrehantrieb ist dabei z.B. ein elektrischer Servomotor.

Der Außenläufer des Direktdrehantriebes 1 wird von einem Magnet 6 aufnehmenden Trägerring 7 gebildet.
Auf einem Teil des Außenumfanges von dem Trägerring 7 ist die Blattstütze 2 durch Verbindungsmittel 24 mit dem Trägerring 7 verbunden.
Eine mit der Blattstütze 2 verankerte Blattleiste 9 trägt das Webblatt 3.

In der Volllinien-Darstellung befindet sich das Webblatt 3 mit Blattleiste 9 und Blattstütze 2 in einer Position, in der in ein aus Kettfäden 10 gebildetes Webfach 11 wenigstens ein Schussfaden 12 eingetragen ist.
In der mit unterbrochenen Linien dargestellten Position von Webblatt 3, Blattleiste 9 und Blattstütze 2 ist der Schussfaden 12 an die Anschlagkante 13A des Gewebes 13 angeschlagen.
Die Anschlagbewegung des Webblattes 3 zum Zwecke des Anschlagens des Schussfadens 12 an die Anschlagkante 13A des Gewebes 13 erfolgt gemäß der Erfindung dadurch, dass der Trägerring 7 als Rotor des elektromotorischen Direktdrehantriebes 1 die Blattstütze 2 zusammen mit dem Webblatt oszillierend aus der vorgegebenen rückwärtigen Endstellung in die Anschlagstellung und zurück verschwenkt, und zwar in Richtung des Doppelpfeiles 14.

Die Montage der Blattstütze 2 unter einem bestimmten Schwenkwinkel α1 zur Vertikalen bestimmt die Grundstellung des Webblattes 3. Davon ausgehend ist es erfindungsgemäß möglich, einen Oszillationswinkel α2 des Webblattes durch entsprechende Steuerung des Direktdrehantriebes 1 entsprechend zu variieren, wie das z.B. beim Frottierweben erforderlich ist.

Die Figur 2 zeigt einen elektromotorischen Direktdrehantrieb 1, bei dem die Funktion von Stator und Rotor vertauscht ist. Die Blattstützwelle 4 ist hier als Innenrotor ausgebildet. Um den Außenumfang der Blattstützewelle 4 ist eine Vielzahl von Magneten 6 angeordnet, die mit Spulen 5 des von einer maschinenfesten Halterung 15 getragenen Stators zusammenwirken.
Auf das Wirkprinzip beider in den Figuren 1 und 2 dargestellten elektromotorischen Direktdrehantriebe 1 braucht an dieser Stelle nicht eingegangen zu werden, da dies dem Fachmann hinreichend bekannt ist.

Figur 3 zeigt den Direktdrehantrieb 1 gem. Figur 2 in der Draufsicht. Zur Ausführung der oszillierenden Schwenkbewegung von Blattstützwelle 4 mit Blattstütze 2 und Webblatt 3 muss der als Spulenträger 8 ausgebildete Stator wenigstens eine dem Oszillationswinkel α2 gerecht werdende Aussparung 16 aufweisen.

Gemäß Figur 4 sind erfindungsgemäß mehrere vorzugsweise gleichartige Direktdrehantriebe 1 oder Linear-Direktantriebe 10 über die Webbreite einer Webmaschine 17 vorgesehen. Dies ist insbesondere bei Webmaschinen mit großer Webbreite sinnvoll, um hier dem wachsenden Drehmomentenbedarf für das Schussfadenanschlagen zu genügen. Dabei sei angemerkt, dass im Falle der Verwendung von Direktdrehantrieben 1 nicht zwingend ist, diese mit den Blattstützen 2 in Kombination zu sehen. Denkbar ist vielmehr, dass derartige Direktdrehantriebe 1 an anderen geeigneten Stellen auf der Blattstützewelle 4 positioniert sein können.
Figur 4 zeigt ferner, dass wenigstens ein Direktdrehtantrieb 1 oder ein Linear-Direktantrieb 10 einen Resolver 18 besitzt, der zur Meldung der Drehwinkelstellung des Innen- oder Außenrotors signalübertragend über die Leitungen 20 mit der Webmaschinensteuerung 19 verbunden ist.

Figur 5 zeigt den vorstehend erwähnten Linear-Direktantrieb 10 der Blattstützwelle 4.
Anstelle von elektrisch betriebenen Servormotoren können erfindungsgemäß radial ausgelegte Linear-Direktantriebe 10 treten.
Die Blattstützwelle 4 ist im vorliegenden Falle ein feststehendes Konstruktionselement. Die ansich starr mit der Blattstützwelle 4 verbundenen Blattstützen 2 sind erfindungsgemäß schwenkbeweglich mittels eines Lagers 21 um die Mittenachse 4A der Blattstützwelle 4 angeordnet.
Die Blattstütze 2 selbst hat in der Seitenansicht eine geometrische Form, die es ermöglicht, mehrere Permanentmagnete 22 - ein- oder doppelseitig - anzuordnen, die zusammen mit der Blattstütze 2 den Sekundärteil des Linear-Direktantriebes 10 bilden. Den Primärteil des Linear-Direktantriebes 10 bilden Spulen 23, die auf einem mit der starren Blattstützwelle 4 drehfest über Verbindungsmittel 24 verbundenen Bauteil 25 angeordnet sind.
Durch geeignete Maßnahmen lassen sich die Permanentmagnete 22 relativ zu den Spulen 23 und umgekehrt justieren.

In Figur 6 ist die Blattstützwelle 4 von dem Lager 21 umschlossen. Ist das Lager 21 ein Wälzlager, ist auf dem Außenring des Lagers 21 die Blattstütze 2 mit Webblatt 3 fest verbunden.
Die Anordnung der Permanentmagnete 22 auf der Blattstütze 2 ist hier einseitig dargestellt.

Figur 7 zeigt das mit den Spulen 23 ausgerüstete Bauteil 25 in drehfester Verbindung mit der Blattstützwelle 4. Die drehfeste Verbindung erfolgt hier mittels wenigstens eines Verbindungselementes 24.

Figur 8 zeigt den Linear-Direktantrieb 10 in der Seitenansicht, wobei die Blattstütze 2 doppelsseitig mit Permanentmagneten 22 ausgerüstet ist und schwenkbeweglich um die Mittenachse 4A der maschinenfesten Blattstützwelle 4 angeordnet ist.
Zur rechten und linken Seite der Blattstütze 2 sind die die Spulen 23 tragenden Bauteile 25 drehfest mittels der Verbindungselemente 24 mit der Blattstützwelle 4 verbunden.
Auf die Wirkungsweise des Linear-Direktantriebes 10 braucht an dieser Stelle nicht näher eingegangen zu werden, weil diese dem Fachmann bekannt ist.
Es sei jedoch darauf hingewiesen, dass im Rahmen der Erfindung auch die Umkehrung hinsichtlich Anordnung und Funktion des in der Figur 8 dargestellten Ausführungsbeispieles zu sehen ist.
Das bedeutet, die Blattstützwelle 4 ist dann drehbeweglich in der Webmaschine gelagert. Die Blattstütze 2 ist dabei fest mit der Blattstützwelle 4 verbunden, während die Bauteile 25 mit den Spulen 23 drehfest in der Webmaschine gehalten sind.

### ZEICHNUNGS-LEGENDE

- 01: Direktdrehantrieb
- 02: Blattstütze
- 03: Webblatt
- 04: Blattstützwelle
- 04A: Mittenachse
- 05: Spule
- 06: Magnet
- 07: Trägerring
- 08: Spulenträger
- 09: Blattleiste
- 10: Kettfaden
- 11: Webfach
- 12: Schussfaden
- 13: Gewebe
- 13A: Anschlagkante
- 14: Doppelpfeil
- 15: Halterung
- 16: Aussparung
- 17: Webmaschine
- 18: Resolver
- 19: Steuerung
- 20: Leitung
- 21: Lager
- 22: Permanentmagnet (Sekundärteil)
- 23: Spule (Primärteil)
- 24: Verbindungsmittel
- 25: Bauteil

## Patentansprüche

1. Drehantrieb für wenigstens eine Blattstütze des Webblattes einer Webmaschine, wobei die Blattstütze mit dem Webblatt um die Mittenachse einer Blattstützwelle zum Zwecke des Anschlagens von wenigstens einem Schussfaden an die Anschlagkante eines herzustellenden Gewebes schwenkbar oszillierend angetrieben ist, **dadurch gekennzeichnet, dass** die Blattstützwelle (4)Teil eines elektromotorischen Direktdrehantriebes (1) ist, der einen Stator und wahlweise einen Innenrotor oder einen Außenrotor besitzt.

2. Drehantrieb nach Anspruch 1, **dadurch gekennzeichnet, dass** die Blattstützwelle (4) drehfest in der Webmaschine angeordnet ist und den Stator des Direktdrehantriebes (1) bildet, und dass ein Außenrotor von einem den Stator umgreifenden Trägerring (7) der Blattstütze (2) gebildet ist.

3. Drehantrieb nach Anspruch 1, **dadurch gekennzeichnet, dass** die Blattstützwelle (4) den Innenrotor des einen Direktdrehantriebes (1) bildet, wobei die Blattstützwelle (4) wenigstens eine Blattstütze (2) für das Webblatt (3) drehfest verbindet, und der Stator des Direktdrehantriebes (1) ein den Innenrotor wenigstens teilweise umgreifendes Bauteil (8) ist, das drehfest von einer Halterung (15) in der Webmaschine getragen ist.

4. Drehantrieb nach Anspruch 1, **dadurch gekennzeichnet, dass** der Direktdrehantrieb in seiner Drehrichtung umkehrbar ist.

5. Drehantrieb für wenigstens eine Blattstütze des Webblattes einer Webmaschine, wobei die Blattstütze mit dem Webblatt um die Mittenachse einer Blattstützwelle zum Zwecke des Anschlagens von wenigstens einem Schussfaden an die Anschlagkante eines herzustellenden Gewebes schwenkbar oszillierend angetrieben ist, **dadurch gekennzeichnet, dass** die Blattstütze (2) Teil eines elektromagnetischen Linear-Direktantriebes (10) ist.

6. Drehantrieb nach Anspruch 5, **dadurch gekennzeichnet, dass** die Blattstützwelle (4) an geeigneter Stelle der Webmaschine drehfest oder drehbeweglich aufgenommen ist, dass die wenigstens eine Blattstütze (2) Sekundärteile (22) oder Primärteile (23) des Linear-Direktantriebes (10) aufweist und dass parallel zu den Sekundärteilen (22) Primärteile (23) oder parallel zu den Primärteilen (23) Sekundärteile (22) vorgesehen sind, die von einem geeigneten Bauteil (25) getragen sind.

7. Drehantrieb nach Anspruch 6, **dadurch gekennzeichnet, dass** im Falle der drehfesten Blattstützwelle (4) das geeignete Bauteil (25) kraftschlüssig mit der Blattstützwelle (4) verbunden ist und die Blattstütze (2) mit dem Webblatt um die Mittenachse der Blattstützwelle (4) schwenkbar oszillierend angeordnet ist.

8. Drehantrieb nach Anspruch 6, **dadurch gekennzeichnet, dass** im Falle der drehbeweglichen Blattsütztwelle (4) die wenigstens eine Blattstütze (2) drehfest mit der Blattstützwelle (4) verbunden ist und dass das wenigstens eine Bauteil (25) an geeigneter Stelle der Webmaschine fest angeordnet ist.

9. Drehantrieb nach Anspruch 6, **dadurch gekennzeichnet, dass** an der wenigstens einen Blattstütze (2) doppelseitig Sekundärteile (22) angeordnet sind.

10. Drehantrieb nach Anspruch 9, **dadurch gekennzeichnet, dass** jedem Sekundärteil (22) ein Primärteil (23) zugeordnet ist.

11. Drehantrieb nach Anspruch 5, **dadurch gekennzeichnet, dass** der Linear-Direktantrieb (10) in seiner Bewegungsrichtung umkehrbar ist.

12. Drehantrieb nach einem der Ansprüche 6 bis 10, **dadurch gekennzeichnet, dass** die Primärteile (23) und die Sekundärteile (22) zusammen mit der Blattstützwelle (4) und dem Bauteil (25) einen Scheibenankermotor bilden.

13. Drehantrieb nach den Ansprüchen 1 und 5, **dadurch gekennzeichnet, dass** über die Webbreite der Webmaschine wahlweise mehrere elektromotorische Direktdrehantriebe (1) oder mehrere elektromagnetische Linear-Direktantriebe (10) vorhanden sind.

14. Drehantrieb nach Anspruch 13, **dadurch gekennzeichnet, dass** die Direktdrehantriebe (1) aus gleichartigen Baugruppen bestehen.

15. Drehantrieb nach Anspruch 13, **dadurch gekennzeichnet, dass** die Linear-Direktantriebe (10) aus gleichartigen Baugruppen bestehen.

16. Drehantrieb nach Anspruch 1 und 5, **dadurch gekennzeichnet, dass** wenigstens einer der Direktdrehantriebe (1) und einer der Linear-Direktantriebe (10) mit einem Resolver (18) ausgerüstet ist.

17. Webmaschine mit wenigstens zwei Antrieben nach einem der vorhergehenden Ansprüche, **dadurch gekennzeichnet, dass** der eine Antrieb (1;10) für die Hinbewegung und der andere Antrieb (1;10) für die Herbewegung der das Webblatt (3) tragenden Blattstütze (2) vorgesehen ist.

18. Webmaschine mit wenigstens einem Antrieb nach einem der vorhergehenden Ansprüche 1 bis 16, **dadurch gekennzeichnet, dass** der Antrieb (1;10) für die Hin- und Herbewegung der das Webblatt (3) tragenden Blattstützen (2) vorgesehen ist.

## Claims

1. Rotary drive for at least one reed support of the weaving reed of a loom, the reed support and the weaving reed being driven so as to pivot in an oscillatory manner around the centre line of a reed support shaft for the purpose of beating up at least one weft thread to the fell of a cloth to be produced, **characterised in that** the reed support shaft (4) is part of an electromotive direct rotary drive (1), which has a stator and either an internal rotor or an external rotor.

2. Rotary drive according to claim 1, **characterised in that** the reed support shaft (4) is arranged non-rotatably in the loom and forms the stator of the direct rotary drive (1), and **in that** an external rotor is formed by a carrier ring (7) of the reed support (2), which carrier ring encompasses the stator.

3. Rotary drive according to claim 1, **characterised in that** the reed support shaft (4) forms the internal rotor of the one direct rotary drive (1), wherein the reed support shaft (4) non-rotatably connects to at least one reed support (2) for the weaving reed (3), and the stator of the direct rotary drive (1) is a component (8) at least partially encompassing the internal rotor, which component is carried non-rotatably by a mounting (15) in the loom.

4. Rotary drive according to claim 1, **characterised in that the** direction of rotation of the direct rotary drive is reversible.

5. Rotary drive for at least one reed support of the weaving reed of a loom, the reed support and the weaving reed being driven so as to pivot in an oscillatory manner around the centre line of a reed support shaft for the purpose of beating up at least one weft thread to the fell of a cloth to be produced, **characterised in that** the reed support (2) is part of an electromagnetic linear direct drive (10).

6. Rotary drive according to claim 5, **characterised in that** the reed support shaft (4) is non-rotatably or rotatably received at a suitable point of the loom, **in that** the at least one reed support (2) comprises secondary parts (22) or primary parts (23) of the linear direct drive (10) and **in that** primary parts (23) are provided parallel to the secondary parts (22) or secondary parts (22) are provided parallel to the primary parts (23), which parts are carried by a suitable component (25).

7. Rotary drive according to claim 6, **characterised in that** when the reed support shaft (4) is non-rotatable, the suitable component (25) is non-positively connected to the reed support shaft (4) and the reed support (2) with the weaving reed is arranged so as to pivot in an oscillatory manner around the centre line of the reed support shaft (4).

8. Rotary drive according to claim 6, **characterised in that** when the reed support shaft (4) is rotatable, the at least one reed support (2) is non-rotatably connected to the reed support shaft (4) and **in that** the at least one component (25) is fixedly arranged at a suitable point of the loom.

9. Rotary drive according to claim 6, **characterised in that** secondary parts (22) are arranged bilaterally on the at least one reed support (2).

10. Rotary drive according to claim 9, **characterised in that** a primary part (23) is associated with each secondary part (22).

11. Rotary drive according to claim 5, **characterised in that** the direction of movement of the linear direct drive (10) is reversible.

12. Rotary drive according to any one of claims 6 to 10, **characterised in that** the primary parts (23) and the secondary parts (22) together with the reed support shaft (4) and the component (25) form a disc armature motor.

13. Rotary drive according to claims 1 and 5, **characterised in that** across the working width of the loom there is present either a plurality of electromotive direct rotary drives (1) or a plurality of electromagnetic linear direct drives (10).

14. Rotary drive according to claim 13, **characterised in that** the direct rotary drives (1) comprise identical assemblies.

15. Rotary drive according to claim 13, **characterised in that** the linear direct drives (10) comprise identical assemblies.

16. Rotary drive according to claims 1 and 5, **characterised in that** at least one of the direct rotary drives (1) and one of the linear direct drives (10) is equipped with a resolver (18).

17. Loom having at least two drives according to any one of the preceding claims, **characterised in that** the one drive (1; 10) is provided for the movement in one direction and the other drive (1; 10) is provided for the movement in the other direction of the reed support (2) carrying the weaving reed (3).

18. Loom having at least one drive according to any one of the preceding claims 1 to 16, **characterised in that** the drive (1; 10) is provided for the reciprocal movement of the reed supports (2) carrying the weaving reed (3).

## Revendications

1. Entraînement rotatif pour au moins un battant portant le peigne d'une machine à tisser, le battant avec le peigne étant actionné en mouvement oscillant pivotant autour de l'axe médian d'un arbre du battant en vue de la frappe d'au moins une duite contre le bord de frappe d'un tissu à réaliser, **caractérisé en ce que** l'arbre du battant (4) est une partie d'un entraînement rotatif direct (1) électro-motorisé, qui comporte un stator et, au choix, un rotor intérieur ou un rotor extérieur.

2. Entraînement rotatif selon la revendication 1, **caractérisé en ce que** l'arbre du battant (4) est monté immobile en rotation dans la machine à tisser et forme le stator de l'entraînement rotatif direct (1), et **en ce qu'**un rotor extérieur est formé par une bague de support (7), entourant le stator, du battant (2).

3. Entraînement rotatif selon la revendication 1, **caractérisé en ce que** l'arbre du battant (4) forme le rotor intérieur de l'entraînement rotatif direct (1), l'arbre du battant (4) reliant de manière immobile en rotation au moins un battant (2) pour le peigne (3), et le stator de l'entraînement rotatif direct (1) étant une pièce (8), qui enserre au moins partiellement le rotor intérieur et est portée de manière immobile en rotation par un support (15) dans la machine à tisser.

4. Entraînement rotatif selon la revendication 1, **caractérisé en ce que** l'entraînement rotatif direct est apte à inverser son sens de rotation.

5. Entraînement rotatif pour au moins un battant portant le peigne d'une machine à tisser, le battant avec le peigne étant actionné en mouvement oscillant pivotant autour de l'axe médian d'un arbre du battant en vue de la frappe d'au moins une duite contre le bord de frappe d'un tissu à réaliser, **caractérisé en ce que** le battant (2) est une partie d'un entraînement linéaire direct (10) électromagnétique.

6. Entraînement rotatif selon la revendication 5, **caractérisé en ce que** l'arbre du battant (4) est monté immobile en rotation ou rotatif à un emplacement approprié de la machine à tisser, **en ce que** ledit au moins un battant (2) comporte des éléments secondaires (22) ou des éléments primaires (23) de l'entraînement linéaire direct (10) et **en ce qu'**il est prévu des éléments primaires (23) parallèlement aux éléments secondaires (22) ou des éléments secondaires (22) parallèlement aux éléments primaires (23), qui sont portés par un élément (25) approprié.

7. Entraînement rotatif selon la revendication 6, **caractérisé en ce que**, en présence d'un arbre du battant (4) immobile en rotation, l'élément (25) approprié est relié par un assemblage par force avec l'arbre du battant (4) et le battant (2) avec le peigne est agencé pivotant en un mouvement oscillant autour de l'axe médian de l'arbre du battant (4).

8. Entraînement rotatif selon la revendication 6, **caractérisé en ce que**, en présence d'un arbre du battant (4) monté rotatif, ledit au moins un battant (2) est relié immobile en rotation avec l'arbre du battant (4) et **en ce que** ledit au moins un élément (25) est agencé fixe à un emplacement approprié de la machine à tisser.

9. Entraînement rotatif selon la revendication 6, **caractérisé en ce que** des éléments secondaires (22) sont agencés sur les deux cotés contre ledit au moins un battant (2).

10. Entraînement rotatif selon la revendication 9, **caractérisé en ce qu'**à chaque élément secondaire (22) est associé un élément primaire (23).

11. Entraînement rotatif selon la revendication 5, **caractérisé en ce que** l'entraînement linéaire direct (10) est apte à inverser la direction de son mouvement.

12. Entraînement rotatif selon l'une quelconque des revendications 6 à 10, **caractérisé en ce que** les éléments primaires (23) et les éléments secondaires (22), conjointement avec l'arbre du battant (4) et la pièce (25), forment un moteur à induit plat.

13. Entraînement rotatif selon les revendications 1 et 5, **caractérisé en ce que**, au choix, plusieurs entraînements rotatifs directs électromagnétiques (1) ou plusieurs entraînements linéaires directs électromagnétiques (10) sont prévus sur la largeur de tissage de la machine à tisser.

14. Entraînement rotatif selon la revendication 13, **caractérisé en ce que** les entraînements rotatifs directs (1) sont formés par des groupes d'organes similaires.

15. Entraînement rotatif selon la revendication 13, **caractérisé en ce que** les entraînements linéaires directs (10) sont formés par des groupes d'organes similaires.

16. Entraînement rotatif selon les revendications 1 et 5, **caractérisé en ce qu'**au moins un des entraînements rotatifs directs (1) et un des entraînements linéaires directs (10) est équipé d'un décomposeur (18).

17. Machine à tisser comportant au moins deux entraînements selon l'une quelconque des revendications précédentes, **caractérisée en ce que** l'un des entraînements (1 ; 10) est prévu pour le mouvement aller et l'autre entraînement (1 ; 10) est prévu pour le mouvement retour du battant (2) portant le peigne (3).

18. Machine à tisser comportant au moins un entraînement selon l'une quelconque des revendications 1 à 16, **caractérisée en ce que** l'entraînement (1 ; 10) est prévu pour le mouvement aller et retour du battant (2) portant le peigne (3).
